# FASCICULE DE BREVET EUROPEEN

(11) **EP 0 683 290 B1**
(45) Date de publication et mention de la délivrance du brevet: **14.07.1999**
(21) Numéro de dépôt: 95440018.0
(22) Date de dépôt: 26.04.1995
(51) Int. Cl.: E04H 4/08

(54) **Dispositif enrouleur-dérouleur d'un rideau semi-rigide destiné à couvrir une piscine**
Vorrichtung zum Auf- und Abrollen einer halbsteifen Schwimmbadabdeckung
Device for the rolling up and unrolling of a half-rigid swimming pool cover

(30) Priorité: 10.05.1994 FR 9405929
(43) Date de publication de la demande: 22.11.1995
(73) Titulaire: STRADYNA SàRL, F-51300 Marolles (FR)
(72) Inventeur: Lamort, Pierre, F-51300 Vitry en Perthois (FR); Rindel, Alain, F-51300 Mattignicourt (FR); Kohler, Robert, F-75012 Paris (FR); Beon, Jacky, F-10000 Troyes (FR)
(74) Mandataire: Rhein, Alain

(56) Documents cités:
- DE-A- 2 439 955
- DE-A- 2 524 848
- DE-A- 2 854 736
- FR-A- 2 627 216
- US-A- 3 144 665

## Description

La présente invention a pour objet un dispositif enrouleur-dérouleur d'un rideau semi-rigide et flottant destiné à couvrir une piscine.

On connaît principalement deux types de dispositif enrouleur-dérouleur pour rideau de piscine : le rideau noyé qui s'enroule autour d'un tambour immergé en dessous du niveau de l'eau, et le rideau sec qui s'enroule autour d'un tambour situé au-dessus du niveau de l'eau.

Les rideaux secs sont d'une réalisation plus simple mais ils présentent un aspect inesthétique dû au fait qu'enroulés ils constituent une protubérance de près d'un mètre de haut s'étendant sur toute la longueur d'un petit côté du bassin.

Les rideaux noyés ne présentent pas cet inconvénient mais ils ont comme désavantage, soit d'occuper une partie du bassin, ce qui réduit le volume utile de celui-ci et crée un lieu de développement des bactéries, soit de nécessiter la construction d'un bassin annexe équipé d'un système d'épuration et de traitement de l'eau similaire à celui équipant le bassin principal.

Le document DE-A-2 524 848 décrit un dispositif enrouleur-dérouleur d'un rideau semi-rigide et flottant destiné à couvrir le bassin d'une piscine qui comporte, dans un local sec disposé extérieurement audit bassin, un tambour dérouleur et un tambour enrouleur d'axes horizontaux et parallèles. Dans ce dispositif le rideau passe au-dessus du bord du bassin et sous une couverture du local, lequel peut être enterré à proximité immédiate du bassin.

Toutefois ce dispositif présente l'inconvénient que le rideau n'est pas guidé ni soutenu entre le bord de la piscine et le premier tambour, en sorte qu'il peut s'y former accidentellement des espaces creux susceptibles de retenir de l'eau, avec pour conséquence la formation de zones d'eau stagnante propices au développement des bactéries et des moisissures.

D'autre part dans ce dispositif le rideau est entraîné par des anneaux de caoutchouc mousse ou matériau analogue qui, s'ils permettent de le déplacer dans un sens ou dans l'autre, n'assurent néanmoins pas une prise suffisante pour permettre un maintien solide dudit rideau.

La présente invention vise à remédier à ces inconvénients en proposant un dispositif enrouleur-dérouleur de rideau semi-rigide et flottant présentant les avantages des dispositifs existants sans en avoir les inconvénients.

Le dispositif enrouleur-dérouleur selon l'invention comporte, dans un local sec enterré extérieurement à un bord du bassin, un tambour enrouleur et un tambour dérouleur d'axes horizontaux et parallèles, le rideau passant au-dessus dudit bord du bassin et sous un élément de couverture dudit local, et il se caractérise essentiellement en ce que le tambour dérouleur est placé au-dessus du tambour enrouleur et est pourvu en périphérie de saillies longitudinales aptes à s'engrener dans des rainures transversales ménagées dans le rideau à sa face inférieure ; et en ce que ledit rideau est supporté par une tôle transversale se prolongeant jusqu'au tambour dérouleur, tangentement à celui-ci.

Conformément à l'invention, un racloir est disposé transversalement tangentement à la face supérieure du rideau au niveau du tambour dérouleur, ledit racloir étant solidarisé à l'extrémité d'un réceptacle.

Les avantages et les caractéristiques de la présente invention ressortiront plus clairement de la description qui suit et qui se rapporte au dessin annexé, lequel en représente un mode de réalisation non limitatif.

Dans le dessin annexé la figure unique représente une vue de profil en élévation d'un dispositif enrouleur-dérouleur selon l'invention.

Sur cette figure on peut voir qu'un dispositif enrouleur-dérouleur selon l'invention comporte d'une part un tambour enrouleur 1 et un tambour dérouleur 2 parallèles entraînés par un moto-réducteur non représenté, enfermés dans un local 3 enterré contigu au bassin 30, et sur lesquels passe un rideau 4 semi-rigide flottant.

Le tambour dérouleur 2 est positionné au-dessus et légèrement en avant du tambour enrouleur 1 du côté du bassin 30, et il comporte longitudinalement des saillies 20 aptes à s'engrener dans des rainures transversales 40 pratiquées dans la face inférieure 41 du rideau 4.

Le rideau 4 passe au-dessus de la paroi 31 séparant le bassin 30 du local 3, supporté par une tôle transversale 21 prolongée en pente douce jusqu'au tambour dérouleur 2, tangentement à celui-ci.

L'opération d'enroulement est réalisée de la manière suivante : le tambour enrouleur 1 en tournant dans le sens de la flèche E tire le rideau 4 sur la tôle 21 et sur le tambour 2 qui est débrayé, l'extrémité 43 du rideau 4 étant solidarisée au tambour enrouleur 1.

L'opération de déroulement est réalisée de la manière inverse, le tambour enrouleur 1 est débrayé, et le tambour dérouleur 2 en tournant dans le sens de la flèche D tire le rideau 4 enroulé sur le tambour enrouleur 1 et le pousse sur la tôle 21.

Le dispositif peut être équiper d'un système de détection de fin de course, non représenté, du type magnétique, permettant de stopper automatiquement le moto-réduteur.

Afin d'éviter le désengrènement des saillies 20 et des rainures 40 et la remontée du rideau 4 lors de l'opération de recouvrement du bassin 30, les bords latéraux 22 de la tôle 21, dont un seul est visible sur la figure, sont repliés en U sur les bords du rideau 4.

Le local 3 est fermé par une couverture 5 comprenant des éléments 50 amovibles supportés par des poutres transversales 51, cette couverture 5 se prolongeant jusqu'au-dessus du bassin 30 et peut faire office de plage.

Afin d'éliminer les végétaux et autres objets divers tombés sur le rideau 4 et d'éviter que ceux-ci ne restent emprisonnés dans le rideau 4 enroulé où ils pourraient se décomposer et le souiller, un racloir transversal 52 affleure sensiblement tangentement la face supérieure 42 du rideau 4, au niveau du tambour dérouleur 2, ce racloir 52 étant solidarisé à l'extrémité d'un réceptacle 53 aisément accessible après enlèvement de certains éléments 50 de la couverture 5.

Pour nettoyer le rideau 4, il est prévu d'équiper l'une des poutre 51 de buses 54 projetant des jets d'eau 55 sur la face supérieure 42 du rideau 4 au-dessus du tambour dérouleur 2. Cette eau de lavage coule dans le réceptacle 53 en passant sur le racloir 52, des orifices, non visibles, étant pratiqués dans le fond du réceptacle 53 afin de laisser passer l'eau souillée qui coule dans le fond du local 3 où elle est évacuée par une bonde 32.

## Revendications

1. Dispositif enrouleur-dérouleur d'un rideau (4) semi-rigide et flottant destiné à couvrir une piscine, comportant, dans un local (3) sec enterré extérieurement à un bord du bassin (30), un tambour enrouleur (1) et un tambour dérouleur (2), d'axes horizontaux et parallèles, ledit rideau (4) passant au-dessus du bord (31) dudit bassin (30) et sous une couverture (5) dudit local (3), **caractérisé en ce que** le tambour dérouleur (2) est placé au-dessus du tambour enrouleur (1) et est pourvu en périphérie de saillies longitudinales (20) aptes à s'engrener dans des rainures transversales (40) ménagées dans le rideau (4) à sa face inférieure (41), et en ce que ledit rideau (4) est supporté par une tôle (21) transversale qui prend appui sur le bord (31) du bassin (30) et se prolonge en pente douce jusqu'au tambour dérouleur (2), tangentement à celui-ci.

2. Dispositif selon la revendication 1 caractérisé en ce que les bords latéraux (22) de la tôle (21) sont repliés en U et recouvrent les bords latéraux du rideau (4).

3. Dispositif selon la revendication 1 ou la revendication 2 caractérisé en ce qu'un racloir (52) est disposé transversalement, sensiblement tangentement à la face supérieure (42) du rideau (4), au niveau du tambour dérouleur (2), ledit racloir (52) étant solidarisé à l'extrémité d'un réceptacle (53).

4. Dispositif selon la revendication 1 caractérisé en ce que la couverture (5) couvrant le local (3) est constituée d'éléments (50) reposant sur des poutres transversales (51).

5. Dispositif selon la revendication 4 caractérisé en ce qu'une des poutres (51) comporte transversalement, en avant et au-dessus du tambour dérouleur (2), des buses (54) projetant un jet d'eau (55) de lavage de la face supérieure (42) du rideau (4).

6. Dispositif selon l'une quelconque des revendications précédentes caractérisé en ce que les tambours ( 1, 2) sont entraînés par un moto-réducteur.

7. Dispositif selon la revendication 6 caractérisé en ce que l'entraînement de l'un des tambours (1, 2) entraîne le que l'entraînement de l'un des tambours (1, 2) entraîne le débrayage de l'autre.

8. Dispositif selon la revendication 6 caractérisé en ce qu'il est équipé d'un système de détection de fin de course, du type magnétique, permettant de stopper automatiquement le moto-réduteur.

## Patentansprüche

1. Vorrichtung zum Auf- und Abwickeln eines halbsteifen und schwebenden Schutzes (4) zum Bedecken eines Schwimmbades, umfassend, in einem unterirdischen trocknen Raum (3) außerhalb eines Randes des Beckens (30), eine Aufwickeltrommel (1) und eine Abwickeltrommel (2) mit waagerechten und parallelen Achsen, wobei der genannte Schutz (4) über dem Rand (31) des genannten Beckens (30) und unter einer Decke (5) des genannten Raums (3) läuft, dadurch gekennzeichnet, daß die Abwickeltrommel (2) oberhalb der Aufwickeltrommel (1) angebracht und an ihrer Umkreis mit Längsvorsprüngen (20) versehen ist, die geeignet sind, in im Schutz (4), in dessen Unterfläche (41), vorgesehene Quernute (40) einzugreifen, und daß der genannte Schutz (4) von einem Querblech (21) getragen wird, das an den Rand (31) des Beckens (30) anlehnt und mit einer geringfügigen Neigung bis zur Abwickeltrommel (2), tangential zu dieser letzten, verlängert ist.

2. Vorrichtung nach Anspruch 1, dadurch gekennzeichnet, daß die Seitenränder (22) des Blechs (21) U-förmig umgefaltet sind und die Seitenränder des Schutzes (4) bedecken.

3. Vorrichtung nach Anspruch 1 oder Anspruch 2, dadurch gekennzeichnet, daß ein Kratzer (52) quer, im wesentlichen tangential zur oberen Fläche (42) des Schutzes (4), im Bereich der Abwickeltrommel (2) angeordnet ist, wobei der genannte Kratzer (52) fest mit dem Ende eines Behälters (53) verbunden ist.

4. Vorrichtung nach Anspruch 1, dadurch gekennzeichnet, daß die den Raum (3) abdeckende Decke (5) aus Elementen (50) besteht, die auf Querträgern (52) ruhen.

5. Vorrichtung nach Anspruch 4, dadurch gekennzeichnet, daß einer dieser Träger (51) in Querrichtung, vor und oberhalb der Abwickeltrommel (2), Sprühdüsen (54) umfaßt, die einen Wasserstrahl (55) zum Waschen der oberen Fläche (42) des Schutzes (4) sprühen.

6. Vorrichtung nach irgendeinem der vorgehenden Ansprüche, dadurch gekennzeichnet, daß die Trommeln (1, 2) von einem Motorgetriebe angetrieben werden.

7. Vorrichtung nach Anspruch 6, dadurch gekennzeichnet, daß der Antrieb einer der Trommeln (1, 2) die Entkupplung der anderen verursacht.

8. Vorrichtung nach Anspruch 6, dadurch gekennzeichnet, daß sie mit einem Hubendedetektionssystem magnetischer Art versehen ist, die es erlaubt, das Motorgetgriebe automatisch auszuschalten.

## Claims

1. Device for winding-up and unwinding a semi-rigid and floating curtain (4) for covering a swimming-pool, including, in a buried dry room (3) outside an edge of the pool (30), a winding-up drum (1) and an unwinding drum (2) with horizontal and parallel axes, said curtain (4) passing above the edge (31) of said pool (30) and under a cover (5) of said room (3), characterised in that the unwinding drum (2) is placed above the winding-up drum (1) and is provided at its periphery with longitudinal protrusions (20) capable of engaging in transversal grooves (40) provided for in the curtain (4), in its lower face (41), and in that said curtain (4) is supported by a transversal sheet (21) resting on the edge (31) of the pool (30) and is extended with a slight inclination to the unwinding drum (2), tangentially to this latter.

2. Device according to claim 1, characterised in that the side edges (22) of the sheet (21) are folded back into a U-shape and cover the side edges of the curtain (4).

3. Device according to claim 1 or to claim 2, characterised in that a scraper (52) is arranged transversally, substantially tangentially to the upper face (42) of the curtain (4), at the level of the unwinding drum (2), said scraper (52) being made integral with the end of a container (53).

4. Device according to claim 1, characterised in that the cover (5) covering the room (3) is formed of elements (50) resting on cross beams (51).

5. Device according to claim 4, characterised in that one of the beams (51) transversally includes, in front of and above the unwinding drum (2), nozzles (54) projecting a water jet (55) for washing the upper face (42) of the curtain (4).

6. Device according to any of the preceding claims, characterised in that the drums (1, 2) are driven by means of a motor gear.

7. Device according to claim 6, characterised in that driving of one of the drums (1, 2) causes the uncoupling of the other one.

8. Device according to to claim 6, characterised in that it is provided with a magnetic-type travel-limit detecting system allowing to automatically stop the motor gear.
